# EUROPÄISCHE PATENTSCHRIFT

(11) **EP 0 882 317 B1**
(45) Veröffentlichungstag und Bekanntmachung des Hinweises auf die Patenterteilung: **15.09.1999**
(21) Anmeldenummer: 97903340.4
(22) Anmeldetag: 20.02.1997
(51) Int. Cl.: H01R 11/28, H01R 13/637

(54) **BATTERIE-KABELKLEMME FÜR FAHRZEUGE**
VEHICLE BATTERY CABLE CLAMP
SERRE-CABLE POUR BATTERIE DE VEHICULE

(30) Priorität: 21.02.1996 DE 19606448
(43) Veröffentlichungstag der Anmeldung: 09.12.1998
(73) Patentinhaber: Bayerische Motoren Werke Aktiengesellschaft, 80788 München (DE); AUTO-KABEL HAUSEN GmbH & CO. BETRIEBS-KG, D-79688 Hausen (DE)
(72) Erfinder: ALBIEZ, Robert, D-85084 Reichertshofen (DE); GRÖBMAIR, Maximilian, D-83623 Dietramszell (DE); KRAPPEL, Alfred, D-85737 Ismaning (DE); NÖLLE, Günther, D-79541 Lörrach (DE)
(74) Vertreter: Bullwein, Fritz
(86) Internationale Anmeldenummer: EP9700813
(87) Internationale Veröffentlichungsnummer: WO9731406

(56) Entgegenhaltungen:
- EP-A- 0 665 566
- WO-A-95/21454
- GB-A- 923 568
- US-A- 3 120 591

## Beschreibung

Die Erfindung bezieht sich auf eine Batterie-Kabelklemme mit den Merkmalen des Oberbegriffs vom Patentanspruch 1 sowie ein Verfahren zur Herstellung einer derartigen Kabelklemme.

Eine derartige Kabelklemme und ein Verfahren zu ihrer Herstellung ist aus der WO 95/21454 A bekannt. Dabei besitzen die beiden Klemmteile eine zylindrische Oberfläche. Daraus ergeben sich verschiedene Nachteile. Zum einen ist die Kontaktkraft von den Herstellungstoleranzen der beiden Klemmteile abhängig und nicht exakt definierbar. Daraus ergibt sich der Nachteil, den Hilfsantrieb so zu dimensionieren, daß unter extremen Bedingungen eine ausreichende Wirksamkeit gegeben ist. Da der Hilfsantrieb i.d.R. mit Hilfe einer Sprengkapsel ausgeführt wird, ergibt sich daraus eine relativ große Brisanz der Sprengkapsel mit dem Problem, bei einer evtl. Fehlauslösung, beispielsweise bei einer Reparatur im Motorraum, eine Gesundheitsgefährdung eines Menschen sicher auszuschließen. Daraus ergibt sich ein erheblicher Aufwand für beispielsweise eine Schutzumhüllung sowie ein relativ großes damit verbundenes Zusatzgewicht der gesamten Kabelklemme.

Auch die Wirksamkeit einer Kabelklemme mit zylindrischen Kontaktflächen der Klemmteile ist insoweit problematisch, als die Trennung der beiden Klemmteile erst nach Zurücklegen eines nicht unerheblichen Distanzweges erfolgt. Verwendet man als Hilfsantrieb wie ausgeführt eine Sprengladung, so ist deren Wirkung durch die sich bei Zünden der Sprengkapsel ergebenden Gasmenge bestimmt. Für das Entfernen der beiden Klemmteile voneinander ergibt sich ein Gasvolumen, das dem Distanzweg proportional ist. Da das Gasvolumen sowohl die Losbrechkräfte der Klemmverbindung als auch die Relativbewegung der beiden Klemmteile voneinander ausführen muß, ergibt sich daraus wiederum eine erhebliche Menge an Sprengstoff mit den sich daraus ergebenden, bereits geschilderten erheblichen Nachteilen.

Der Erfindung liegt die Aufgabe zugrunde, eine Batterie-Kabelklemme der eingangs genannten Art zu schaffen, bei der die Trennung der beiden Klemmteile voneinander in definierter Weise und mit einer minimalen Auspreßkraft des Hilfsantriebs erfolgt und femer ein Verfahren zu schaffen, bei dem sich diese Wirkungen mit geringem fertigungstechnischen Aufwand darstellen lassen.

Die Erfindung löst diese Aufgabe für die Batterie-Kabelklemme der eingangs genannten Art mit den Merkmalen des Kennzeichenteils vom Patentanspruchs 1 und für das Fertigungsverfahren mit den Merkmalen des Kennzeichenteils vom Patentanspruch 9.

Die Verwendung eines Konus (Kegelsitzes) ergibt durch die Konusselbsthemmung eine definierte Haltekraft der beiden Klemmteile und bereits bei einer minimalen Relativbewegung der beiden Klemmteile eine Kontakttrennung, sofem eine Wandberührung vermieden wird. Ein Kegelsitz seinerseits ist fertigungstechnisch problemlos, da evtl. Fertigungstoleranzen bedingt durch die Oberflächenstruktur weitgehend ausgeglichen werden. Zudem läßt sich die Klemmkraft auf einfache Weise während des gesamten Fügeverfahrens überwachen und damit auch die Losbrechkraft in einem definierten Verhältnis zur maximalen Klemmkraft einstellen.

Die Losbrechkraft wird i.d.R. mit Hilfe eines Sprengstoffs erzeugt. Dessen Menge kann relativ gering sein, da es lediglich erforderlich ist, die Losbrechkraft zu überwinden. Aufgrund der sich dabei ergebenden Relativbewegung ist schnell und sicher die Kontakttrennung gewährleistet.

Eine optimale Steuerung der Kontaktkraft und der Losbrechkraft läßt sich durch eine Anzahl verschiedener Maßnahmen erreichen. So können die beiden Kegelwinkel nahezu identisch ausgebildet sein. Im Gegensatz zu einer relativen Differenz der beiden Kegelwinkel ergibt sich damit eine Kontakffläche der beiden Klemmteile, die über deren gesamte miteinander in Verbindung stehende Oberfläche gegeben ist. Die Kontaktflächen können zusätzlich oberflächenbehandelt, beispielsweise durch Verzinnen oberflächenveredelt und/oder miteinander verklebt sein. Der Kleber kann so beschaffen sein, daß er erst während des Fügevorgangs wirksam wird. Die Klebkraft kann zusätzlich von der Einpreßkraft abhängig sein. Damit ergibt sich eine langzeitstabile und praktisch über die gesamte Laufzeit sich in ihrer Auspreßkraft nicht ändernde Klemmverbindung der beiden Klemmteile.

Um Rückwirkungen des Hilfsantriebs auf den Batteriepol zu vermeiden, kann die Rückstoßkraft am Batteriepol vorbei, beispielsweise schiefwinklig zur Abgangsrichtung der Kabelklemme gerichtet sein. Zusätzlich können die Klemmteile mit einer isolierenden Schutzumhüllung versehen sein. Diese dient insbesondere zur elektrischen Isolierung. Sie kann femer dazu dienen, die beiden Klemmteile nach ihrer Trennung in definiertem Abstand voneinander zu halten. Hierzu kann die Umhüllung in die Bewegungsrichtung des einen Klemmteils offen sein. Femer kann sie Rastmittel für das vom anderen Klemmteil entfernte Klemmteil besitzen. Durch diese Rastmittel wird einerseits die Bewegung des Klemmteils begrenzt und ein Wiederannähern und damit eine Kontaktgabe der beiden Klemmteile verhindert.

Anhand der Zeichnung ist die Erfindung weiter erläutert. Es zeigt
- Fig. 1: eine erste konstruktive Ausgestaltung der Erfindung in Seitenansicht (a) und Draufsicht (b),
- Fig. 2: eine Alternative zur Ausführungsform von Fig. 1 ebenfalls in Seitenansicht und Draufsicht,
- Fig. 3: Einzelheiten der erfindungsgemäßen Klemmverbindung,
- Fig. 4: die Klemmverbindung von Fig. 3 im zusammengebauten Zustand,
- Fig. 5: die Klemmverbindung der Figuren 3 und 4 im aufgetrennten Zustand,
- Fig. 6: eine perspektivische Darstellung einer weiteren Ausführungsform der Erfindung,
- Fig. 7: eine Schnittansicht der Ausführungsform von Fig. 6 mit geschlossener Klemmverbindung,
- Fig. 8: die Klemmverbindung von Fig. 7 im getrennten Zustand und
- Fig. 9: eine Altemative zur Klemmverbindung von Fig. 7.

Fig. 1 zeigt eine Batterie-Kabelklemme (im folgenden SBK genannt) 1, die im wesentlichen aus einer bekannten Ausführung einer Klemme 8 zur Befestigung an einem Batteriepol 8' dient. Die SBK 1 weist femer zwei Klemmteile 2 und 4 auf, die durch einen Preßsitz an ihrer Berührfläche 7 in elektrisch leitender Verbindung gehalten sind. Femer ist ein Hilfsantrieb in Form einer Sprengkapsel 3 vorgesehen, der im Klemmteil 2 gehalten ist. Femer besteht zwischen der Sprengkapsel 3 und dem Klemmteil 4 ein Vorvolumen 6. Schließlich ist das Klemmteil 4 mit einer Batterieleitung 5 verbunden.

Beim Ausführungsbeispiel von Fig. 2 ist die Abgangsrichtung des Batteriekabels 5 parallel und fluchtend zur Abgangsrichtung der Batterieklemme 8 vom Batteriepol 8. Im übrigen sind Teile gleicher Funktion mit gleichem Bezugszeichen wie in Fig. 1 versehen. Den Ausführungsformen von Fig. 1 und Fig. 2 gemeinsam ist, daß bei Wirksamwerden des Hilfsantriebs (Sprengkapsel 3) die bei der Bewegung des Batteriekabels 5 in Richtung des eingezeichneten Pfeils auftretende Rückstoßkraft auf das stationäre Klemmteil 2 an der Batterieklemme 8 vorbeigerichtet ist. Dadurch kommt es nicht zu einer Beschädigung des Batteriepols 8' und damit der angeschlossenen Fahrzeugbatterie.

Wesentlich für die Erfindung ist die Konizität des Klemmteils 4 und der entsprechenden Ausprägung der Kontakffläche im Klemmteil 2 als Kegelsitz. Die Kegelwinkel 10a der beiden miteinander elektrisch in Verbindung stehenden Kontaktflächen sind in etwa gleich und besitzen einen Wert von max. 5, hier darstellt vorzugsweise etwa 2,5°. Dadurch wird eine Selbsthemmung bei der Herstellung der Klemmverbindung den beiden Klemmteilen 2 und 4 erreicht. Die Einpressung des Klemmteils 4 in das Klemmteil 2 erfolgt kraftgesteuert mit einem Wert von beispielsweise 3500 N. Fertigungstoleranzen werden auf diese Weise weitgehend ausgeglichen. Wichtig ist, daß der Fertigungsprozeß selbst die Parallelität zwischen dem Konuswinkel 10 und dem Kegelwinkel 10a sicherstellt. Ferner läßt sich bei kraftgesteuerter Einpressung ein eindeutiger Zusammenhang zwischen Einpreß- und Auspreßkraft herstellen. Die Auspreßkraft liegt beispielsweise um den Faktor 1,1 bis 1,3 höher als die Einpreßkraft. Diese kalkulierbare Auspreßkraft ist wichtig für die Dimensionierung der Sprengkraft der Sprengkapsel 3.

Um Kontaktkorrision zu vermeiden, wird die Oberfläche des Klemmteils 4 und/oder die Oberfläche des Konus im Klemmteil 2 z.B. mit Zinn (11) oberflächenveredelt. Zusätzlich zum Korrosionsschutz hat die Zinnoberfläche die Eigenschaft, daß beim Fügevorgang das Zinn in etwaige fertigungsbedingte Rillen, Riffen, Vertiefungen und Winkelabweichungen fließt und vor Ort kaltverschweißt wird. Auf diese Weise läßt sich eine formschlüssige, gasdichte Verbindung 12 (Fig. 4) über die gesamte Konus-/Kegelfläche erzeugen.

Ebenfalls darstellt ist die Anbringung von Klebstoff, der beispielsweise als Klebring 25 auf dem Klemmteil 4 aufgebracht wird. Es werden idealerweise Klebewerkstoffe verwendet, die erst unter Druck, also während und nach Herstellung der Preßpassung aushärten. Durch geeignete Wahl des Klebewerkstoffs lassen sich beliebige Haltekräfte einstellen. Die Haltekraft der Klebestelle wird so eingestellt, daß die Summenkraft aus Haltekraft der Preßpassung und Haltekraft der Klebestelle noch unterhalb der Kraft zu liegen kommt, die mit der Sprengkapsel 3 bei deren Auslösen aufgebracht wird.

Im ausgelösten Zustand erzeugt die Sprengkapsel 3 ein Gas, das in das Vorvolumen 6 gelangt und eine Auspreßkraft für das Klemmteil 4 erzeugt. Dieses wird aus seinem Klemmsitz gepreßt und nimmt beispielsweise die in Fig. 5 dargestellte Lage ein. In dieser ist die elektrische Verbindung zwischen den Klemmteilen 2 und 4 unterbrochen. Bedingt durch den Kegelsitz erfolgt der Ausstoß des Klemmteils 4 mit mäßiger Dynamik. Begründet wird dies durch die Tatsache, daß nach dem ersten Losbrechen der Konusverbindung ein sehr großer Luftspalt 17 erzeugt wird, der zum augenblicklichen Druckabfall führt und somit die Batterieleitung 5 nicht stark beschleunigt. Ferner ist die Rückstoßkraft auf den Batteriepol 8' im Falle der Auslösung gering. Eine funktionsbeeinträchtigende Schädigung des Batteriepols 8' kann somit vermieden werden.

Zum Schutz möglicherweise in der Nähe befindlicher Personen oder Gegenstände im Falle der Auslösung ist das Klemmteil 2 mit eingepreßtem Klemmteil 4 in ein Kunststoffteil 18 eingeklipst (Fig. 6), das zwei Funktionen erfüllt:

Wird das Klemmteil 4 mit dem Batteriekabel 5 durch den Hilfsantrieb ausgedrückt, wird der Weg 19, den das Klemmteil 4 zurücklegt, begrenzt (Fig. 7). Gleichzeitig wird durch Verrastelemente 20 ein Rückfedem und somit nochmaliges Kontaktieren der Leitung 5 mit dem Batteriepol 8' verhindert. Das Kunststoffteil 18 erfüllt zusätzlich die Funktion eines Berührschutzes.

Wird die Sprengkapsel 3 gezündet, so bewegt sich das Klemmteil 4 unter der Wirkung des in der Sprengkapsel 3 entwickelten Gases in Fig. 7 nach rechts, bis ein Bund 4' des Klemmteils 4 am hinteren Ende des Kunststoffteils 18 anschlägt. Dies erfolgt nach Zurücklegen des Wegs 19. Die Zündung der Sprengkapsel 3 erfolgt zweckmäßigerweise mit Hilfe eines nicht dargestellten Airbagsteuergeräts oder eine andere geeignete Auslösesteuerung (z.B. Kurzschlußstrommessung).

In der Stellung, die in Fig. 8 gezeigt ist, werden die Verrastelemente 20 wirksam und verhindem, daß das Klemmteil 4 sich wieder in Richtung des Klemmteils 2 bewegt. Damit ist die Verbindung zwischen dem Batteriekabel 5 und dem Batteriepol 8' dauerhaft unterbrochen.

Beim Ausführungsbeispiel von Fig. 9 schließlich ist das Kunststoffteil 18' mit einer Sollbruchstelle 22 versehen und mit dem Klemmteil 2 über umlaufende Ringnuten 23 verrastet. Beim Trennvorgang löst sich das Kunststoffteil 18' an der Sollbruchstelle 22, das Batteriekabel mit Klemmteil 4 fallen ab. Eine erneute Kontaktgabe ist damit verhindert.

Einbaugeometrien können es verlangen, daß der Trennmechanismus (Sprengkapsel 3 und Kegelsitz 10/11) nicht direkt an die Batterieklemme 8 angebaut ist, sondem daß er Bestandteil der Batterieleitung ist. Dadurch ergeben sich universelle Einsatzmöglichkeiten. Für die Einbindung in die Batterieleitung 5 ändert sich nichts an der Ausführung der Verbindungsstelle. Lediglich das Klemmteil 2 ist nicht an die Batterieklemme 8 angebunden, sondern ebenfalls als Leitungsanschlußstück ausgeführt.

## Patentansprüche

1. Batterie-Kabelklemme für Fahrzeuge mit einer Befestigungsvorrichtung für ein Kabelendstück, in der zwei Klemmteile über eine mit hoher Trennkraft durch einen Hilfsantrieb lösbare Preßverbindung elektrisch leitend miteinander verbunden sind, **dadurch gekennzeichnet,** daß die Preßverbindung über eine konisch ausgebildete Kontaktfläche (10, 11) besteht, und daß die Anordnung des Konus derart gewählt ist, daß sich der Durchmesser der Klemmteile zum Kabelendstück hin vergrößert.

2. Batterie-Kabelklemme nach Anspruch 1, dadurch gekennzeichnet, daß die Kontakffläche vollständig als Kegelsitz mit nahezu identischen Kegelwinkeln (10a) ausgebildet ist.

3. Batterie-Kabelklemme nach Anspruch 1, dadurch gekennzeichnet, daß mindestens eine der Kontaktflächen (10, 11) oberflächenveredelt ist.

4. Batterie-Kabelklemme nach einem der Ansprüche 1 bis 3, dadurch gekennzeichnet, daß die beiden Klemmteile miteinander verklebt sind (25).

5. Batterie-Kabelklemme nach einem der Ansprüche 1 bis 4, dadurch gekennzeichnet, daß die durch den Hilfsantrieb hervorgerufene Rückstoßkraft am Batteriepol (8') vorbeigeleitet ist.

6. Batterie-Kabelklemme nach Anspruch 5, dadurch gekennzeichnet, daß die Rückstoßkraft schiefwinklig zur Abgangsrichtung der Kabelklemme (8) verläuft.

7. Batterie-Kabelklemme nach einem der Ansprüche 1 bis 6, dadurch gekennzeichnet, daß die Klemmteile eine isolierende Umhüllung (18) besitzen, die in der Bewegungsrichtung eines Klemmteils offen ist.

8. Batterie-Kabelklemme nach Anspruch 7, dadurch gekennzeichnet, daß die Umhüllung Rastmittel (20) für das vom anderen Klemmteil (2) entfernte Klemmteil (4) besitzt.

9. Verfahren zur Herstellung einer Preßverbindung für eine Batterie-Kabelklemme nach einem der Ansprüche 1 bis 8, dadurch gekennzeichnet, daß die Klemmverbindung mit einer definierten Einpreßkraft vorgenommen wird.

10. Verfahren nach Anspruch 9, dadurch gekennzeichnet, daß der Verlauf der Einpreßkraft während des Kontaktschlusses überwacht wird.

11. Verfahren nach Anspruch 9 oder 10, dadurch gekennzeichnet, daß die durch den Hilfsantrieb hervorgerufene Auspreßkraft um den Faktor 1,1 bis 1,3 höher als die maximale Einpreßkraft ist.

## Claims

1. A battery cable clamp for vehicles with a fastening device for a cable end, in which two clamping components are connected together, electrically conducting, via a pressure connection which can be loosened by an auxiliary drive with high parting force, characterised in that the pressure connection comprises a conical shaped contact surface (10, 1 1), *and that the arrangement of the cone is selected such that the diameter of the clamping components increases towards the cable end.*

2. A battery cable clamp according to Claim 1, characterised in that the contact surface is formed as a taper seat with almost identical taper angles (10a).

3. A battery cable clamp according to Claim 1, characterised in that at least one of the contact surfaces (10, 11) is surface-ennobled.

4. A battery cable clamp according to one of the Claims 1 to 3, characterised in that the two clamping components are glued together (25).

5. A battery cable clamp according to one of the Claims 1 to 4, characterised in that the recoil force arising from the auxiliary drive is diverted around the battery pole (8').

6. A battery cable clamp according to Claim 5, characterised in that recoil force runs at an acute angle to the departure direction of the cable clamp (8).

7. A battery cable clamp according to one of the Claims 1 to 6, characterised in that the clamping components have an isolating envelope (18), which is open in the direction of one of the clamping components.

8. A battery cable clamp according to Claim 7, characterised in that the envelope possesses locking means (20) for the clamping component (4) distanced from the other clamping component (2).

9. A method for the production of a pressure connection for a battery cable clamp according to one of the claims 1 to 8, characterised in that the clamped connection is undertaken with a defined assembly pressure force.

10. A method according to Claim 9, characterised in that the progress of the assembly pressure is monitored during the closure of the contacts.

11. A method according to Claim 9 or Claim 10, characterised in that the parting pressure force exerted by the auxiliary drive is higher than the maximum assembly pressure force by a factor of 1.1 to 1.3.

## Revendications

1. Serre-câble de batterie pour véhicule, comportant un dispositif de fixation pour un embout de câble avec deux éléments de serrage reliés de manière électriquement conductrice par une liaison pressée amovible, par une force de séparation élevée engendrée par un moyen d'entraînement auxiliaire,
caractérisé en ce que
la liaison pressée se compose d'une surface de contact conique (10, 11) et la disposition du cône est choisie pour que le diamètre de la pièce serrée augmente vers l'embout de câble.

2. Serre-câble de batterie selon la revendication 1,
caractérisé en ce que
la surface de contact est réalisée complètement comme siège conique, avec des angles de cône pratiquement identiques (10a).

3. Serre-câble de batterie selon la revendication 1,
caractérisé en ce qu'
au moins l'une des surfaces de contact (10, 11) est traitée en surface.

4. Serre-câble de batterie selon l'une quelconque des revendications 1 à 3,
caractérisé en ce que
les deux parties de serrage sont collées l'une à l'autre (25).

5. Serre-câble de batterie selon l'une quelconque des revendications 1 à 4,
caractérisé en ce que
la force de rappel engendrée par le moyen d'entraînement auxiliaire passe à côté du pôle de batterie (8').

6. Serre-câble de batterie selon la revendication 5,
caractérisé en ce que
la force de rappel fait un angle aigu dans la direction de sortie du serre-câble (8).

7. Serre-câble de batterie selon l'une des revendications 1 à 6,
caractérisé en ce que
les pièces de serrage possèdent une enveloppe isolante (18) ouverte dans la direction de déplacement d'une pièce de serrage.

8. Serre-câble de batterie selon la revendication 7,
caractérisé en ce que
les moyens d'accrochage enveloppants (20) possèdent une pièce de serrage (4) pour l'autre extrémité de câble (2), éloignée.

9. Procédé de réalisation d'une liaison pressée pour un serre-câble de batterie selon l'une quelconque des revendications 1 à 8,
caractérisé en ce que
la liaison serrée est réalisée avec une force d'enfoncement déterminée.

10. Procédé de réalisation selon la revendication 9,
caractérisé en ce que
l'évolution de la force d'enfoncement est surveillée pendant le contact.

11. Procédé selon l'une quelconque des revendications 8 et 10,
caractérisé en ce que
la force de pression engendrée par le moyen d'entraînement auxiliaire est supérieure d'un coefficient 1,1-1,3 à la force d'enfoncement maximale.
